# NOUVEAU FASCICULE DE BREVET EUROPEEN

(11) **EP 0 015 351 B2**
(45) Date de publication et mention de la décision concernant l'opposition: **07.05.1986**
(45) Mention de la délivrance du brevet: 17.02.1982
(21) Numéro de dépôt: 79400163.6
(22) Date de dépôt: 13.03.1979
(51) Int. Cl.: F27B 7/38, C04B 7/44

(54) **Conduit de liaison entre l'intérieur et l'extérieur d'un four**
Verbindungsrohr zwischen dem Inneren und dem Äusseren eines Ofens
Joining duct between the inside and the outside of a furnace

(43) Date de publication de la demande: 17.09.1980
(73) Titulaire: CLE, F-92150 Suresnes (FR)
(72) Inventeur: Dementhon, Daniel, F-71100 Châlon sur Saône (FR); Bonin, Jacques, F-71530 Champforgueil (FR)
(74) Mandataire: Durand, Yves Armand Louis

## Description

L'invention a pour objet un conduit de liaison entre l'intérieur et l'extérieur d'une enceinte telle qu'un four et s'applique plus spécialement aux conduits de liaison entre un four de cimenterie et des enceintes de refroidissement du clinker disposées en satellite autour de lui et appelées « ba)ion nets*.

Il est devenu courant de refroidir le clinker cuit dans un four de cimenterie, à la sortie de celui-ci, dans des enceintes cylindriques dites « ballonnets qui sont disposées en satellites autour du four, sont inclinées du même angle par rapport à l'horizontale, et dont la partie amont est reliée avec l'intérieur du four par un conduit de liaison. Les conduits de liaison des différents ballonnets débouchent donc dans le four par un certain nombre d'orifices qui sont régulièrement répartis autour de l'axe le long de la paroi du four. Au cours de son avancement vers l'aval du four, la matière tombe dans les orifices qui passent à la partie inférieure et continue sa progression à l'intérieur de chaque ballonnet. Inversement, l'air nécessaire à la combustion dans le four est aspiré par les ballonnets et passe à l'intérieur du four par les conduits de liaison.

Chaque conduit de liaison se compose normalement d'une tubulure métallique reliant la paroi du four à celle du ballonnet et à l'intérieur de laquelle est placée une buse qui comprend, le plus souvent, une chemise métallique recouverte intérieurement d'un revêtement réfractaire de protection.

Un tel conduit est connu par exemple du document DE-A-2 734 230. Selon ce document, le revêtement réfractaire recouvrant la chemise métallique se raccorde à l'intérieur du four au revêtement réfractaire de la paroi du four par l'intermédiaire d'un joint qui s'étend jusqu'à l'enveloppe extérieure métallique du four.

Les matières entraînées dans le four, les conduits de liaison et les ballonnets, sont particulièrement chaudes et abrasives. Le revêtement réfractaire protégeant les parois métalliques de ces divers éléments est donc soumis à une usure importante et doit être régulièrement réparé. Actuellement, on rencontre de grandes difficultés à assurer la bonne tenue du revêtement réfractaire, en particulier sur le pourtour des orifices des buses et il arrive que le revêtement, notamment entre les orifices, soit plus ou moins enlevé à certains endroits et la partie de la virole du four ainsi découverte peut être détériorée. De même, le revêtement réfractaire protégeant la chemise de la buse peut également être détériorée ce qui entraîne une élévation de température de la tubulure et on constate très fréquemment des fissurations.

Ces fissurations imposent le remplacement de la virole qui nécessite des travaux d'entretien très importants et un arrêt prolongé du four.

L'invention a pour objet un nouveau type de conduit de liaison assurant une meilleure protection de la virole et de la tubulaire même dans les plus mauvaises conditions de service.

Conformément à l'invention, l'extrémité de la chemise de la buse pénétrant à l'intérieur de l'enceinte est évasée dans l'épaisseur du revêtement de l'enceinte de façon à recouvrir une certaine épaisseur de ce revêtement sur le pourtour du conduit et le revêtement de la buse recouvre la partie évasée de la chemise.

L'invention va maintenant être décrite, en se référant à un mode de réalisation particulier et aux dessins annexés.
La figure 1 représente, en coupe axiale, un exemple de conduit de liaison classique.
La figure 2 est une vue de dessus partielle de la partie de l'enceinte du four où débouchent les conduits de liaison.
La figure 3 est une vue du conduit de liaison selon l'invention, en coupe selon III-III, figure 2.
La figure 4 est une vue partielle en coupe selon IV-IV figure 2.

Sur la figure 2, on voit, de dessus, la paroi 1 du four recouverte généralement de briques et les ouvertures 20 par lesquelles débouchent, à l'intérieur de l'encei11te-1-, un certain nombre de conduits 2 de liaison de l'enceinte avec les ballonnets qui l'entourent.

Souvent, la zone 10 de l'enceinte entourant la série d'orifices 20 est recouverte d'un revêtement en béton réfractaire au lieu de briques.

La figure 1 représente le mode de réalisation classique d'un conduit de liaison entre la paroi de l'enceinte et celle du ballonnet correspondant, le conduit de liaison peut avoir des formes diverses, par exemple coudées. La figure 1 ne représente que la partie du conduit de liaison fixé directement sur l'enceinte et qui intéresse seule l'invention. Chaque orifice 20 de passage du clinker vers un ballonnet est délimité par une tubulure métallique 21 solidaire de la virole 11 constituant la paroi de l'enceinte et s'étendant vers l'extérieur jusqu'à une bride sur laquelle est fixée la suite non représentée du conduit de liaison. L'orifice 20 est ménagé dans le béton réfractaire 10 recouvrant la virole 11.

A l'intérieur de la tubulure 21 est placée une buse constituée d'une chemise 3 recouverte intérieurement par un revêtement réfractaire 4 en pisé ou en béton. La chemise 3 pénètre généralement vers l'intérieur du four sur une certaine partie de l'épaisseur du revêtement 10. A son extrémité, la chemise 3 peut se terminer par une cloison annulaire 30 s'étendant vers l'intérieur du conduit pour le maintien du pisé 4.

On voit que dans une telle réalisation, l'extrémité intérieure de la chemise 3 est soumise directement à la chaleur régnant à l'intérieur de l'enceinte et à l'usure des matières qui y circulent. De plus, si l'on désire protéger la tubulure par un isolant placé dans l'espace 22 entre la tubulure et la chemise 3, cet isolant, dont la partie supérieure débouche dans le four, peut être détérioré et la tubulure est ainsi soumise à une température élevée.

En outre la partie du béton 10 entourant l'orifice et qui est soumise à l'abrasion des blocs de clinker circulant dans le four peut facilement se détacher et dans ce cas la virole 11 risque d'être soumise directement à la chaleur du four et de se détériorer.

La nouvelle buse selon l'invention est représentée sur la figure 3. Elle est placée à l'intérieur de la même tubulure 21 solidaire de la virole 11 et par conséquent, peut s'adapter facilement aux fours existants, par exemple lors d'une réparation des buses et du revêtement réfractaire.

Cette nouvelle buse se caractérise essentiellement par sa chemise 3 dont l'extrémité 31, du côté de l'intérieur du four, est évasée en forme conique, comme on l'a représenté sur la figure. De plus, le revêtement réfractaire 4 recouvrant intérieurement la chemise 3, au lieu de s'arrêter un peu au-delà de la virole 11, est prolongé vers l'intérieur du four de façon que son extrémité 41 recouvre la partie évasée 31 de la chemise 3, sa paroi 42 se raccordant à la paroi interne du revêtement 10 de la virole. Il résulte de cette disposition que la nouvelle buse est mise en place dans la tubulure 21 à partir de l'intérieur du four et que son extrémité vient s'encastrer dans un orifice ménagé dans le revêtement 10 et qui comprend, du côté intérieur à l'enceinte, une section cylindrique 12 de diamètre égal au diamètre extérieur de la partie évasée 31, sur une partie de la hauteur du revêtement, cette partie cylindrique étant prolongée sur le reste de l'épaisseur de revêtement, par un épaulement 13 limité par une surface conique, jusqu'à un orifice de diamètre interne égal à celui de la tubulure 21.

Grâce à cette disposition, le bord de l'orifice ménagé dans le revêtement réfractaire du four n'est pas soumis directement à l'usure des blocs de clinker, mais est au contraire protégé par la partie 41 du pisé qui peut être facilement remplacé. La paroi 42 de celui-ci a la forme d'une cuvette conique largement évasée qui assure un meilleur guidage des blocs de diamètre trop élevé pour passer dans la buse et qui sont, de façon connue, retenus par un barreau 5 placé en travers de l'orifice 20.

Si la partie 41 du pisé vient à s'user, l'épaulement 13 du revêtement réfractaire reste protégé par la partie évasée 31 de la chemise et la virole 11 ne risque donc pas d'être découverte. Comme on l'a représenté sur la figure 4, la longueur (1) de la zone du béton réfractaire 10 soumise à l'usure des blocs en cas de détérioration du pisé 41 est moins grande que dans la disposition classique et résiste donc mieux, le béton ne s'usant dans le plus mauvais cas que jusqu'à la ligne 14 indiquée en traits mixtes ce qui maintient une épaisseur suffisante dé revêtement réfractaire pour protéger la virole 11.

En outre, si, comme on le fait habituellement, on ménage entre la tubulure 21 et la chemise 3 un espace annulaire 22 rempli de matière isolante, cet isolant est parfaitement protégé par la partie évasée 31 de la chemise, même en cas d'usure très importante des revêtements réfractaires, et par conséquent elle ne risque pas d'être détériorée à son tour. La tubulure 21 reste donc toujours protégée contre les chocs thermiques.

Un autre avantage réside également dans le fait que la chemise 3 dont aucune partie n'est normalement exposée directement à la chaleur du four et à l'usure du clinker peut être exécutée dans un acier à caractéristiques moins élevées que les aciers utilisés jusqu'à présent pour les dispositions classiques. Cet acier n'a en effet pas besoin d'avoir des caractéristiques susceptibles de iui conférer une bonne tenue à l'usure étant donné que c'est seulement par accident et pour une courte période que le revêtement réfractaire de la buse pourrait être complètement enlevé. Par conséquent, l'acier constituant la chemise n'a pas besoin d'avoir des caractéristiques susceptibles de lui conférer une bonne tenue à l'usure. En revanche, il sera avantageusement d'une nuance très facilement soudable de façon à permettre, notamment, la fixation par soudure des accrochages nécessaires à la pose des nouveaux revêtements en pisé ou en béton réfractaire. Cette nuance sera en particulier bien adaptée pour se comporter correctement aux divers niveaux de température auxquels la buse peut être soumise.

Bien entendu, l'invention ne se limite pas aux détails du mode de réalisation qui vient d'être décrit mais elle en englobe au contraire toutes les variantes et notamment celles qui, en employant des moyens équivalents, mettraient en oeuvre les mêmes principes.

C'est le cas notamment de la forme de l'extrémité de la chemise qui pourrait être différente.

D'autre part ce type de buse peut être utilisé aussi bien dans un four à ciment fonctionnant selon le procédé à voie sèche que selon le procédé à voie humide, et, d'une façon plus générale il sera utilisable dans tous les cas où l'on doit réaliser un conduit de liaison entre l'intérieur et l'extérieur d'une enceinte à l'intérieur de laquelle circule une matière à température élevée.

## Revendications

1. Conduit de liaison entre l'intérieur et l'extérieur d'une enceinte telle qu'un four, recouverte d'un revêtement intérieur réfractaire (10), comprenant une buse débouchant par un orifice (20) à l'intérieur de l'enceinte (1) et placée dans une tubulure (21) solidaire de ladite enceinte (1) et s'étendant vers l'extérieur, ladite buse pénétrant partiellement à l'intérieur du revêtement réfractaire (10) de l'enceinte (1) et se composant d'une chemise métallique (3) recouverte intérieurement d'un revêtement réfractaire (4) se raccordant à l'intérieur de l'enceinte (1) au revêtement réfractaire (10) de celle-ci, caractérisé par le fait que la partie (31) de la chemise (3) pénétrant l'intérieur du revêtement réfractaire (10) de l'enceinte (1) est largement évasée dans l'épaisseur de ce revêtement (10) de façon à recouvrir une certaine épaisseur de ce revêtement (10) sur le pourtour du conduit, le revêtement réfractaire (4) de la buse recouvrant la partie évasée (31) de la chemise (3).

2. Conduit de liaison selon la revendication 1, caractérisé par le fait que la partie évasée (31) de la chemise a une forme conique.

3. Conduit de liaison selon l'une des revendications précédentes, caractérisé par le fait que l'extrémité (31), (41) de la buse intérieure à l'enceinte est placée dans un orifice ménagé dans le revêtement réfractaire (10) de l'enceinte, ledit orifice ayant, sur une partie de l'épaisseur de ce revêtement et du côté intérieur à l'enceinte, une section cylindrique (12) de diamètre égal au diamètre maximal de la partie évasée (31), ladite partie cylindrique (12) étant prolongée, sur le reste de l'épaisseur du revêtement (10) par un épaulement (13) passant sous la partie évasée (31) jusqu'à un diamètre de l'ordre de celui de la chemise (3) de la buse.

4. Conduit de liaison selon la revendication 3, caractérisé par le fait que la partie (41) du revêtement (4) de la buse recouvrant la partie évasée (31) de la chemise remplit la partie cylindrique de l'orifice ménagé dans le revêtement (10) de l'enceinte jusqu'à se raccorder au niveau de la surface interne de ce dernier.

5. Conduit de liaison selon la revendication 1, caractérisé par le fait qu'un espace annulaire (22) rempli de matière isolante est interposé entre la chemise (3) de la buse et la tubulure (21) et que cet espace est fermé, vers l'intérieur de l'enceinte, par la partie évasée (31) de la chemise (3).

## Claims

1. Connecting duct between the inside and the outside of an enclosure such as a furnace, covered with an inner refractory lining (10), comprising a nozzle opening through an orifice (20) into the inside of the enclosure (1) and placed in a tubulure (21) integral with the said enclosure (1) and extending outwards, the said nozzle extending partially into the refractory lining (10) of the enclosure (1) and consisting of a metallic jacket (3) covered inside with a refractory lining (4) connected inside of the enclosure (1) to the refractory lining (10) thereof, characterized by the fact that the portion (31) of the jacket (3) extending into the refractory lining (10) of the enclosure (1) is widely flared into the thickness of this lining (10) so as to overlap a certain thickness of this lining (10) on the periphery of the duct, the refractory lining (4) of the nozzle covering the flared portion (31) of the jacket (3).

2. Connecting duct according to claim 1, characterized by the fact that the flared portion (31) of the jacket has a conical shape.

3. Connecting duct according to one of the foregoing claims, characterized by the fact that the end (31), (41) of the nozzle inside of the enclosure is placed within an orifice formed in the refractory lining (10) of the enclosure, the said orifice having, over one part of the thickness of this lining and inwardly of the enclosure, a cylindrical section (12) of a diameter equal to the maximum diameter of the flared portion (31), the said cylindrical part (12) being extended, over the remainder of the thickness of the lining (10) by a shoulder (13) passing underneath the flared portion (31) down to a diameter of the order of that of the jacket (3) of the nozzle.

4. Connecting duct according to claim 3, characterized by the fact that the portion (41) of the nozzle lining (4) overlapping the flared portion (31) of the jacket fills the cylindrical part of the orifice formed in the lining (10) of the enclosure to its merging on level with the inner surface of the latter.

5. Connecting duct according to claim 1, characterized by the fact that an annular space (22) filled with insulating material is interposed between the jacket (30) of the nozzle and the tubulure (21) and that this space is closed towards the inside of the enclosure by the flared portion (31) of the jacket (3).

## Patentansprüche

1. Mit einer feuerfesten inneren Auskleidung (10) überzogene Verbindungsleitung zwischen innen und aussen einer Umhüllung wie eines Ofens, mit einer durch eine Öffnung (20) innerhalb der Umhüllung (1) ausmündenden und in einem mit der besagten Umhüllung (1) festverbundenen Rohrstutzen (21) liegenden und sich nach aussen erstreckenden Düse, wobei die besagte Düse teilweise innerhalb der feuerfesten Auskleidung (10) der Umhüllung (1) eindringt und aus einem innen mit einer sich innerhalb der Umhüllung (1) an die feuerfeste Auskleidung (10) derselben anschliessenden feuerfesten Auskleidung (4) überzogenen metallischen Mantel (3) besteht, gekennzeichnet durch die Tatsache, dass der in das Innere der feuerfesten Auskleidung (10) der Umhüllung (1) eindringende Teil (31) des Mantels (3) weitgehend in der Dicke dieser Auskleidung (10) aufgeweitet ist, um eine bestimmte Dicke dieser Auskleidung (10) an dem Umfang der Leitung zu überdecken, wobei die feuerfeste Auskleidung (4) der Düse den aufgeweiteten Teil (31) des Mantels (3) überdeckt.

2. Verbindungsleitung gemäss Anspruch 1, gekennzeichnet durch die Tatsache, dass der aufgeweitete Teil (31) der Düse eine kegelförmige Gestalt hat.

3. Verbindungsleitung nach einem der vorangehenden Ansprüche, gekennzeichnet durch die Tatsache, dass das Ende (31), (41) der Düse innerhalb der Umhüllung in einer in der feuerfesten Auskleidung (10) der Umhüllung ausgebildeten Öffnung liegt, wobei die besagte Offnung über einen Teil der Dicke dieser Auskleidung und zur Innenseite der Umhüllung hin einen zylindrischen Querschnitt (12) hat, mit einem mit dem grössten Durchmesser des aufgeweiteten Teils (31) gleichen Durchmesser, wobei der zylindrische Teil (12) über den Rest der Dicke der Auskleidung (10) durch eine unter dem aufgeweiteten Teil (31) bis zu einem Durchmesser der Grössenordnung desjenigen des Düsenmantels (3) verlaufende Schulter verlängert ist.

4. Verbindungsleitung nach Anspruch 3, gekennzeichnet durch die Tatsache, dass der den aufgeweiteten Teil (31) des Mantels überdeckende Teil (41) der Düsenauskleidung (4) den zylindrischen Teil der in der Auskleidung (10) der Umhüllung ausgebildeten Öffnung bis zum fluchtenden Anschliessen an die Innenfläche der letzteren ausfüllt.

5. Verbindungsleitung gemäss Anspruch 1, gekennzeichnet durch die Tatsache, dass ein mit Isolierstoff ausgefüllter ringförmiger Raum (22) zwischen dem Düsenmantel (3) und dem Rohrstutzen (21) angeordnet ist und dass dieser Raum zum Innern der Ausfüllung hin durch den aufgeweiteten Teil (31) des Mantels (3) verschlossen ist.
